# EUROPÄISCHE PATENTSCHRIFT

(11) **EP 0 468 166 B1**
(45) Veröffentlichungstag und Bekanntmachung des Hinweises auf die Patenterteilung: **10.08.1994**
(21) Anmeldenummer: 91108918.3
(22) Anmeldetag: 31.05.1991
(51) Int. Cl.: E06B 3/66

(54) **Steckverbinder für Abstandshalter-Hohlprofile von Isolierglasscheiben**
Plug connector for hollow spacer frame members in insulating glazing
Connecteur enfilable pour profilés creux d'espacement pour vitrages isolants

(30) Priorität: 21.07.1990 DE 9010884 U
(43) Veröffentlichungstag der Anmeldung: 29.01.1992
(73) Patentinhaber: Eduard Kronenberg GmbH & Co., D-42655 Solingen (DE)
(72) Erfinder: Kronenberg, Max, W-5620 Solingen (DE)
(74) Vertreter: Ernicke, Hans-Dieter, Dipl.-Ing.

(56) Entgegenhaltungen:
- EP-A- 0 110 295
- EP-A- 0 133 655
- EP-A- 0 283 689
- DE-C- 951 041
- FR-A- 2 253 936
- FR-A- 2 455 669

## Beschreibung

Die Erfindung betrifft einen Steckverbinder für Abstandshalter-Hohlprofile von Isolierglasscheiben mit den Merkmalen im Oberbegriff des Hauptanspruches.

Ein solcher Steckverbinder ist aus der EP 0 283 689 bekannt. Er ist als Stanz- und Biegeteil aus Stahlblech mit einem im wesentlichen U-förmigen Querschnitt mit einem von Mittelsteg und Seitenstegen umschlossenen Hohlraum ausgebildet und besitzt im Bereich der Verbindungsstelle mehrere federnde Anschläge, die beim Aufstecken der Hohlprofile verschwinden. Die Anschläge können wahlweise am Mittelsteg oder den Seitenstegen angeordnet sein und bestehen aus jeweils zwei unmittelbar benachbarten und gegeneinander gerichteten ausgebogenen federnden Rückhaltenasen. Diese Steckverbinder werden in den Hohlprofilen nur durch Klemmschluß über Rückhaltenasen gehalten. Diese Befestigungsmöglichkeit ist für manche Anwendungsfälle unzureichend.

Ein anderer Steckverbinder ist aus EP 0 133 655 bekannt. Er ist als Gießteil ausgebildet und besitzt dreieckige Mulden in seinem Mittelsteg. Diese dienen zum formschlüssigem Eingriff mit Wandverformungen im Abstandshalter-Hohlprofil. Ein solcher Steckverbinder ist als Gießteil aus Kunststoff, Zink order dgl. relativ teuer. Ungünstig ist außerdem der gesteigerte Materialaufwand, der durch die hohe Mittelstegdicke bedingt ist, die zur Einformung der Muldenöffnungen erforderlich ist. Ferner sind für die plastische Verformung und Stauchung der Hohlprofilwand sehr hohe Druckkräfte erforderlich. Die Muldenform erlaubt durch ihre beschränkte Tiefe und die schrägen Wände auch keine optimale Wandverformung der Hohlprofile und keinen optimalen Formschluß. Von Nachteil ist ferner, daß der vorbekannte Steckverbinder eine vorstehende Rippe als Anschlag für die aufgesteckten Hohlprofile aufweist, die an der Verbindungsstelle die Hohlprofile in unerwünschter Weise voneinander distanziert.

Ein weiterer Steckverbinder in üblicher Bauweise ist beispielsweise auch aus der DE-OS 34 08 600 bekannt.

Der Erfindung liegt daher die Aufgabe zugrunde, einen wirtschaftlicheren Steckverbinder bzw. eine Steckverbindung aufzuzeigen, die eine bessere Befestigungsmöglichkeit bieten.

Die Erfindung löst diese Aufgabe mit den Merkmalen im Hauptanspruch.
Der erfindungsgemäße Steckverbinder ist als Stanz- und Biegeteil aus Stahlblech hergestellt und damit kostengünstiger als ein Gußverbinder. Beim erfindungsgemäßen Steckverbinder sind die Öffnungen im Mittelsteg als freigestanzte Wanddurchbrüche ausgebildet. In diese Wanddurchbrüche kann die Deckwand eines aufgesteckten Hohlprofils verformt werden, so daß eine formschlüssige Verbindung mit hoher Rückhaltekraft gegen unerwünschtes Ausziehen des Steckverbinders aus dem Hohlprofil entsteht. In Variation zu einer Wandverformung kann die Steckverbindung auch durch Niete oder dergleichen andere eingesetzte Rückhalteelemente gesichert werden.

Die als Wanddurchbruch gebildete Durchgangsöffnung hat besondere Vorteile hinsichtlich der Befestigungssicherheit. Zum einen läßt sich eine Wandverformung im Hohlprofil beliebig tief ausprägen, da sie durch die Durchgangsöffnung hindurchgreift. Sie ist damit in ihrer Tiefe nicht beschränkt, wie das bei der vorbekannten muldenförmigen Öffnung der Fall ist. Die Wandverformung läßt sich auch auf der vollen Fläche durch die Durchgangsöffnung pressen, so daß eine allseits dichte und feste Anlage erfolgt, die die Verbundsicherheit erhöht. Der dünnwandige Mittelsteg eines als Stanz- und Biegeteil ausgebildeten Steckverbinders hat außerdem den Vorteil, daß er sich gegenüber einer Auszugsbewegung des Steckverbinders besonders gut sperrt und eher in die Wandverformung des Hohlprofils einschneidet. Bei einer muldenförmigen Ausnehmung könnte es wegen der schrägen Muldenwände eventuell zu einem Abgleiten an der ebenfalls schrägen Wandverformung kommen.

Der erfindungsgemäße Steckverbinder weist Rückhaltenasen nur an den Seitenstegen auf. Sie dienen zur seitlichen Führung und als zusätzliche Auszugsperre. An der Verbindungsstelle der Hohlprofile, d.h. üblicherweise im Mittelbereich des Steckverbinders fungieren Rückhaltenasenpaare außerdem als Anschlag zur Begrenzung der Eindringtiefe beim Aufstecken der Hohlprofile. Von besonderem Vorteil ist dabei der Umstand, daß der Anschlag nur eine zeitweilige Funktion hat und keine Distanzierung der Hohlprofile bewirkt. Er verschwindet nämlich beim Aufstecken des zweiten Hohlprofils.
Der Mittelsteg ist glattwandig ausgebildet und besitzt vorzugsweise keine Rückhaltenasen.

Der erfindungsgemäße Steckverbinder ist in der bevorzugten Ausführungsform als Geradverbinder ausgebildet. In Variation kann er aber auch als Eckwinkel ausgeführt sein. Er eignet sich besonders für Abstandshalterrahmen von Isolierglasscheiben. Diese bestehen vorzugsweise aus Leichtmetall-Hohlprofilen, die üblicherweise durch Strangpressen hergestellt werden. Daneben können aber auch Hohlprofile aus anderen Metallen verwendet werden und solche, die auf andere Weise, beispielsweise durch Rollen, hergestellt sind. Der erfindungsgemäße Steckverbinder bzw. die Steckverbindung ist nicht auf Abstandhalterrahmen beschränkt, sondern kann auch für andere Arten und Anwendungsbereiche von Hohlprofilen erstreckt werden. In den Unteransprüchen sind weitere vorteilhafte Ausgestaltungen der Erfindung angegeben. Insbesondere können die Steckverbinder offene oder geschlossene Stirnseiten haben. Im Bereich der mittleren Querachse kann der Steckverbinder, insbesondere in der Ausführung als Geradverbinder auch eine Senkung zur Aufnahme einer Dichtungsmasse, eines Klebers oder dergleichen aufweisen.

Die Erfindung ist in den Zeichnungen beispielsweise und schematisch dargestellt. Im einzelnen zeigen
- Figur 1:: einen Steckverbinder mit angesetztem Hohlprofil in Draufsicht, Seitenansicht und Stirnansicht,
- Figur 2:: einen Steckverbinder in Variation zu Figur 1 mit einer Senkung und
- Figuren 3 und 4:: Steckverbinder in Variationen zu Figuren 1 und 2 mit offenen Stirnseiten.

In Figuren 1 bis 4 ist jeweils ein Steckverbinder 1 in Draufsicht, Seitenansicht und Stirnansicht dargestellt, der als Geradverbinder für aufgesteckte Hohlprofile (5) von Abstandshalterrahmen für Isolierglasscheiben ausgebildet ist. In Variation kann der Steckverbinder (1) auch als Eckwinkel ausgeführt sein.

Wie Figur 1 verdeutlicht, besitzt der Steckverbinder (1) einen im wesentlichen U-förmigen Querschnitt mit einem Mittelsteg (2) und beidseitig daran anschließenden abgebogenen Seitenstegen (3). Der Steckverbinder (1) ist als dünnwandiges Stanz- und Biegeteil aus Stahlblech hergestellt und vergütet. Er besitzt eine Wandstärke von vorzugsweise ca. 0,5 mm.

Er ist mit seinem Querschnitt der Form der Hohlprofile (5) angepaßt und darin geführt. Im gezeigten Ausführungsbeispiel sind die Dachkanten des Hohlprofils (5) als angeschrägte Übergänge ausgebildet, wobei zwischen Mittelsteg (2) und Seitenstegen (3) des Steckverbinders (1) eine ähnliche Anschrägung vorhanden ist. In Abwandlung kann aber auch eine andere Querschnittsform, rechteckig, prismatisch, oval oder dergleichen gewählt werden.

Der Steckverbinder (1) besitzt an den freiliegenden Rändern beider Seitenstege (3) mehrere seitlich und gegebenenfalls auch nach unten ausgebogene Rückhaltenasen (6). Diese sind durch eine Ausnehmung freigestanzt und weisen jeweils entgegen der Einsteckrichtung (15) des zugehörigen Hohlprofils (5). Alternativ können die Rückhaltenasen auch im mittleren Seitenstegbereich angeordnet sein.

An der Verbindungsstelle (21) der beiden Hohlprofile (5), die vorzugsweise im Bereich der mittleren Querachse oder Mitte (4) des Steckverbinders (1) liegt, sind an beiden Seitenstegen (3) jeweils zwei federnde Rückhaltenasen (6) in unmittelbarer Nachbarschaft zueinander angeordnet und durch einen gemeinsamen T-förmigen Stanzschnitt freigelegt. Sie weisen gegeneinander und bilden dadurch einen Anschlag (7) für die von beiden Seiten aufgesteckten Hohlprofile (5). Der Steckverbinder (1) kann dadurch mit exakter Einstecktiefe in die Hohlprofile (5) eingeführt werden, was für die nachfolgend beschriebene formschlüssige Verbindung von Vorteil ist.

Die als Anschlag (7) fungierenden Rückhaltenasen (6) sind als längliche Zungen ausgebildet und vorzugsweise nur zeitlich ausgebogen. Die anderen acht Rückhaltenasen (6) sind durch einen breiteren Stanzschnitt freigelegt, der eine Ausnehmung schafft. Die Rückhaltenasen (6) haben dadurch die Form von spitzen Ecken und sind schräg ausgebogen.

Im Mittelsteg (2) des Steckverbinders (1) sind vier Wanddurchbrüche (8) angeordnet, die als im wesentlichen dreieckige Durchbrüche ausgestanzt sind. Sie sind auf der Längsachse (14) angeordnet und dabei paarweise symetrisch gegenüber der mittleren Querachse (4) verteilt. Die dreieckigen Wanddurchbrüche (8) weisen mit ihren Spitzen (9) paarweise zur jeweils nächstgelegenen Stirnseite (12).

Die Spitzen (9) zeigen damit jeweils auch in Einsteckrichtung (15) der zugehörigen Hohlprofile (5).

Die Wanddurchbrüche (8) haben keine exakte Dreiecksform. Die Basis (10) schließt nicht direkt an die Flanken der Spitze (9) an, sondern ist etwas zurückversetzt. In Abweichung von der gezeigten Ausführungsform können die Wanddurchbrüche (8) auch in anderer Zahl und Anordnung vorgesehen sein. Es empfiehlt sich allerdings eine achssymetrische Verteilung bezüglich der Mitte (4). Die Dreiecksform kann ebenfalls abgewandelt werden. Es sollte allerdings die Spitze (9) mit ihrer Ausrichtung beibehalten werden.

Die Erfindung betrifft neben der Gestaltung des Steckverbinders (1) auch die Steckverbindung mit den Hohlprofilen (5). Zur Befestigung des Steckverbinders (1) ist außer den Rückhaltenasen (6) auch noch eine formschlüssige Verbindung mit den aufgesteckten Hohlprofilen (5) vorgesehen.

Für die formschlüssige Verbindung gibt es mehrere Möglichkeiten.
Fig. 1 zeigt die erste Variante mit einer Nietverbindung. Der Mittelsteg (2) liegt plan und vorzugsweise vollflächig an der Dachwand (17) des Hohlprofils (5) an. Die Dachwand (17) weist vorzugsweise zur Rahmenaußenseite und besitzt mehrere durchgehende Ausnehmungen (20), die entsprechend der Wanddurchbrüche (8) im Steckverbinder (1) verteilt und angeordnet sind. Wenn der Steckverbinder (1) im Hohlprofil (5) steckt und mit dem Anschlag (7) an dessen Stirnwand anliegt, befinden sich die Wanddurchbrüche (8) und die Ausnehmungen (20) in der Dachwand (17) deckungsgleich übereinander.

Mit dem Aufstecken des zweiten Hohlprofils (5) wird die als Anschlag (7) fungierende, federnde Rückhaltenase (6) zurückgebogen und verschwindet im Hohlprofil (5). Damit stoßen an der Verbindungsstelle (21) beide Hohlprofile (5) dicht und im wesentlichen fugenlos aneinander und sind auch beide mit ihren Ausnehmungen (20) gegenüber den Wanddurchbrüchen (8) im Steckverbinder exakt positioniert. Die Hohlprofile (5) können nacheinander oder gleichzeitig auf den Steckverbinder gesteckt werden.

Nach dem Zusammenfügen eines oder beider Hohlprofile (5) mit dem Steckverbinder (1) werden Niete (18) durch die Wandöffnungen (8,20) eingesetzt und angezogen. Die Niete (18) formen sich zumindest teilweise in die Spitzen (9) der Wanddurchbrüche (8). Durch die Spitzen (9) wird auch eine Keilwirkung erzielt, die die Hohlprofile (5) zur Verbindungsstelle (21) drängt und verspannt. Sie wirkt sich auch bei einer Auszugsbelastung des Steckverbinders (1) stabilisierend aus.

Fig. 2 zeigt die zweite Variante der formschlüssigen Verbindung. Statt der Niete (18) greift hier eine Wandverformung (19) formschlüssig in und durch die Wanddurchbrüche (8). Sie befindet sich ebenfalls vorzugsweise an der Rahmenaußenseite. Die Wandverformung (19) wird durch Verstemmen mit entsprechenden Stempeln (nicht dargestellt) geschaffen, die die Dachwand (17) nach unten drücken und plastisch verformen. Durch die Anschläge (7) erfolgt in der vorbeschriebenen Weise auch hier eine exakte Positionierung des Steckverbinders (1) in den Hohlprofilen (5) und damit auch eine genaue Zuordnung der Wanddurchbrüche (8) zu den vorerwähnten Stempeln.

Die Wandverformungen (19) werden vorzugsweise auf der vollen Fläche der Wanddurchbrüche (8) durchgepreßt, wobei die Stempel in ihrem Querschnitt vorzugsweise kreisrund gestaltet sind. Die Wandverformung (19) legt sich in vollem Umfang an die Ränder der Wanddurchbrüche (8), was für einen festen Formschluß sorgt. Die Wanddurchbrüche (8) sind durch einen geraden Schnitt freigestanzt und besitzen dünne, vertikale Kanten. Sie werden durch die Wandverformung (19) fest umgriffen.

Fig. 2 zeigt auch eine Abwandlung in der Formgebung des Steckverbinders (1), der ansonsten der Ausführungsform von Figur 1 entspricht. Im Bereich der Mitte (4) ist eine querlaufende Senkung (11) vorgesehen. Diese wird durch eine Prägung und Absenkung des Mittelsteges bei der Herstellung geschaffen. Die Senkung (11) befindet sich an der Verbindungsstelle (21) der aufgesteckten Hohlprofile (5) und nimmt eine Dichtungsmasse, einen Kleber oder dergleichen (nicht dargestellt) auf. Die Wanddurchbrüche (8) schließen beidseits mit etwas Abstand an die Senkung (11) an.

Im Ausführungsbeispiel der Figuren 1 und 2 ist der Steckverbinder (1) stirnseitig geschlossen. Der Mittelsteg (2) ist hierzu an beiden Enden unter Bildung einer schrägen Stirnabdeckung (13) nach unten abgebogen. Ein gerader Steckverbinder (1) wird in dieser Ausführungsform vorzugsweise so in den Hohlprofilen (5) montiert, daß sein Mittelsteg (2) zur Außenseite des Abstandshalterrahmens weist. Der im U-förmigen Steckverbinder (1) befindliche Hohlraum (16) weist dann zur Rahmeninnenseite und damit zur Innenfläche der Isolierglasscheibe. Der Abstandshalterrahmen und der Steckverbinder (1) sind mit einem Trocknungsmittel, vorzugsweise in Granulatform, gefüllt, das damit auch im Bereich des Steckverbinders (1) über Bohrungen in der Hohlprofilwand mit der Innenseite der Insolierglasscheibe in Verbindung steht.

Figuren 3 und 4 zeigen einen abgewandelten Steckverbinder (1), der stirnseitig offen ist. Ansonsten entsprechen die Steckverbinder (1) den Auführungsformen von Figuren 1 und 2. Der Mittelsteg (2) ist in Figuren 3 und 4 nur geringfügig abgesenkt und schafft dadurch eine stirnseitige Durchgangsöffnung. Der Hohlraum (16) des Steckverbinders (1) ist dadurch axial voll durchgängig. Dies ermöglicht ein Durchfließen des Trockungsmittels und ein Befüllen des Abstandshalterrahmens mit eingesteckten Steckverbindern (1).

Bei dieser Ausführungsform kann der Steckverbinder (1) vorzugsweise so in den Hohlprofilen (5) montiert sein, daß sein Mittelsteg (2) zur Rahmeninnenseite und zum Innenbereich der Isolierglasscheibe weist.

### STÜCKLISTE

- 1: Steckverbinder
- 2: Mittelsteg
- 3: Seitensteg
- 4: mittlere Querachse, Mitte
- 5: Hohlprofil
- 6: Rückhaltenase
- 7: Anschlagnase
- 8: Wanddurchbruch, Ausstanzung
- 9: Spitze
- 10: Basis
- 11: Senkung
- 12: Stirnseite
- 13: Stirnabdeckung
- 14: Längsachse
- 15: Einsteckrichtung
- 16: Hohlraum
- 17: Dachwand, Hohlprofil
- 18: Niet
- 19: Wandverformung
- 20: Ausnehmung
- 21: Verbindungsstelle

## Patentansprüche

1. Steckverbinder für Abstandshalter-Hohlprofile von Isolierglasscheiben oder dgl., der als Stanz- und Biegeteil aus Stahlblech mit einem im wesentlichen U-förmigen Querschnitt mit einem von Mittelsteg (2) und Seitenstegen (3) umschlossenen Hohlraum (16) ausgebildet ist und im Bereich der Verbindungsstelle (21) mehrere federnde Anschläge (7) für die Hohlprofile (5) aufweist, die aus jeweils zwei unmittelbar benachbarten und gegeneinander gerichteten ausgebogenen federnden Rückhaltenasen (6) bestehen, dadurch **gekennzeichnet,** daß im Mittelsteg (2) beidseits der mittleren Querachse mehrere im wesentlichen dreieckige Wanddurchbrüche (8) angeordnet sind, die mit der Spitze zur nächstgelegenen Stirnseite weisen und den Durchgriff eines Rückhalteelementes von der Wand (17) des Hohlprofils (5) in den Hohlraum (16) freigeben.

2. Steckverbinder nach Anspruch 1, dadurch **gekennzeichnet**, daß an jedem Seitensteg (3) mehrere Rückhaltenasen (6) angeordnet sind.

3. Steckverbinder nach Anspruch 1 oder 2, dadurch **gekennzeichnet,** daß die Rückhaltenasen (7) an den freien Rändern der Seitenstege (3) angeordnet und zumindest seitlich ausgebogen sind.

4. Steckverbinder nach Anspruch 1, 2 oder 3, dadurch **gekennzeichnet**, daß der Mittelsteg (2) vier Wanddurchbrüche (8) aufweist, die paarweise und symmetrisch zur mittleren Querachse (4) angeordnet sind.

5. Steckverbinder nach Anspruch 1 oder einem der folgenden, dadurch **gekennzeichnet,** daß der Mittelsteg (2) im Bereich der mittleren Querachse (4) eine querlaufende Senkung (11) aufweist.

6. Steckverbinder nach einem oder mehreren der Ansprüche 1 bis 5, dadurch **gekennzeichnet,** daß der Steckverbinder (1) beidseits offene Stirnseiten (12) und einen axial durchgängigen Hohlraum (16) aufweist.

7. Steckverbinder nach einem oder mehreren der Ansprüche 1 bis 5, dadurch **gekennzeichnet**, daß der Steckverbinder (1) beidseits an den Enden Stirnabdeckungen (13) aufweist.

## Claims

1. Plug connector for spacer hollow profiles of insulating glass panes or the like, which is constructed as a punched and bent part of sheet steel having a substantially U-shaped cross-section with a hollow space (16) surrounded by a central web (2) and lateral webs (3) and having in the region of the connection point (21) a plurality of resilient stops (7) for the hollow profiles (5) which each comprise two directly adjacent resilient retaining lugs (6) which are directed towards one another and bent out of line, characterized in that there are arranged in the central web (2) on either side of the central transverse axis a plurality of substantially triangular wall apertures (8) which point with their tip towards the closest end side and release the engagement of a retaining element of the wall (17) of the hollow profile (5) in the hollow space (16).

2. Plug connector according to Claim 1, characterized in that a plurality of retaining lugs (6) are arranged on each lateral web (3).

3. Plug connector according to Claim 1 or 2, characterized in that the retaining lugs (7) are arranged at the free edges of the lateral webs (3) and are bent out of line at least laterally.

4. Plug connector according to Claim 1, 2 or 3, characterized in that the central web (2) has four wall apertures (8) which are arranged in pairs and symmetrically with respect to the central transverse axis (4).

5. Plug connector according to Claim 1 or one of the subsequent claims, characterized in that the central web (2) has, in the region of the central transverse axis (4), a transverse depression (11).

6. Plug connector according to one or more of Claims 1 to 5, characterized in that the plug connector (1) has end sides (12) which are open on either side and an axially continuous hollow space (16).

7. Plug connector according to one or more of Claims 1 to 5, characterized in that the plug connector (1) has on either side end coverings (13) at the ends.

## Revendications

1. Connecteur emboîtable destiné à des profilés creux d'espacement de vitrages isolants ou similaires qui est réalisé sous la forme d'une pièce emboutie et cintrée en tôle d'acier avec une section transversale sensiblement en forme de U, comportant un espace creux (16) défini par une barrette médiane (2) et des barrettes latérales (3), et, au niveau du point de liaison (21), plusieurs butées élastiques (7) pour les profilés creux (5) qui sont respectivement constituées de deux taquets de retenue (6) recourbés, directement voisins et orientés l'un vers l'autre, caractérisé par le fait que plusieurs découpes de paroi (8) sensiblement triangulaires sont disposées dans la barrette médiane (2) des deux côtés de l'axe transversal médian dont les pointes sont orientées vers la face frontale la plus proche et qui permettent le passage d'un élément de retenue à partir de la paroi (17) du profilé creux (5) vers l'espace creux (16).

2. Connecteur emboîtable selon la revendication 1, caractérisé par le fait que plusieurs taquets de retenue (6) sont disposés sur chaque barrette latérale (3).

3. Connecteur emboîtable selon l'une des revendications 1 ou 2, caractérisé par le fait que les taquets de retenue (7) sont disposés sur les bords libres des barrettes latérales (3) et sont au moins recourbés latéralement.

4. Connecteur emboîtable selon l'une des revendications 1, 2 ou 3, caractérisé par le fait que la barrette médiane (2) comporte quatre découpes de paroi (8) qui sont disposées par paires et symétriquement à l'axe transversal médian (4).

5. Connecteur emboîtable selon la revendication 1 ou l'une des revendications suivantes, caractérisé par le fait que la barrette médiane (2) comporte une dépression (11) s'étendant transversalement dans la zone de l'axe transversal médian (4).

6. Connecteur emboîtable selon l'une ou plusieurs des revendications 1 à 5, caractérisé par le fait que le connecteur emboîtable (1) comporte des faces frontales ouvertes (12) des deux côtés et un espace creux (16) axialement traversant.

7. Connecteur emboîtable selon l'une ou plusieurs des revendications 1 à 5, caractérisé par le fait que le connecteur emboîtable (1) comporte, des deux côtés, des recouvrements frontaux (13) sur les extrémités.
